# EUROPÄISCHE PATENTSCHRIFT

(11) **EP 3 659 467 B1**
(45) Veröffentlichungstag und Bekanntmachung des Hinweises auf die Patenterteilung: **08.09.2021**
(21) Anmeldenummer: 18209461.5
(22) Anmeldetag: 30.11.2018
(51) Int. Cl.: A47B 9/12

(54) **HÖHENVERSTELLBARE VORRICHTUNG**
HEIGHT-ADJUSTABLE DEVICE
DISPOSITIF RÉGLABLE EN HAUTEUR

(43) Veröffentlichungstag der Anmeldung: 03.06.2020
(73) Patentinhaber: Lufthansa Technik AG, 22335 Hamburg (DE)
(72) Erfinder: Franz, Felix, 22303 Hamburg (DE); Insel, Johannes, 20257 Hamburg (DE); Seidel, Marcus, 22419 Hamburg (DE); Koch, Daniel, 20357 Hamburg (DE); Begemann, Sebastian, verstorben (DE)
(74) Vertreter: Glawe, Delfs, Moll

(56) Entgegenhaltungen:
- CN-A- 108 497 695
- DE-U1-202006 012 066
- US-A1- 2016 037 907

## Beschreibung

Die Erfindung betrifft eine höhenverstellbare Vorrichtung, mit wenigstens zwei synchron höhenverstellbaren Hubeinrichtungen, die jeweils ein Standelement und ein relativ dazu höhenverstellbares Hubelement aufweisen, wobei die Höhenverstellung durch Zugelemente erfolgt, die durch Umlenkeinrichtungen zum Anheben jedes Hubelements relativ zum zugehörigen Standelement ausgebildet sind; wobei jedes Zugelement kraftschlüssig bzw. formschlüssig an zwei Hubeinrichtungen befestigt ist und eine Längung im Bereich der ersten Hubeinrichtung eine synchrone Verkürzung im Bereich der zweiten Hubeinrichtung bewirkt; und jedes Zugelement zum Anheben nur eines Hubelements relativ zum zugehörigen Standelement ausgebildet ist.

Höhenverstellbare Vorrichtungen der eingangs genannten Art, insbesondere sogenannte Hubtische, sind bekannt und werden beispielsweise im Bürobereich oder in Flugzeugen, insbesondere VIP-Flugzeugen, eingesetzt. Regelmäßig weisen solche Hubtische zwei Hubsäulen auf. Bei der Höhenverstellung einer solchen Einrichtung kann es problematisch sein, die Hubbewegung zwischen zwei oder mehr Hubeinrichtungen zu synchronisieren und in der gewünschten Höhe zu arretieren, ohne dass es zu Verkanten oder anderen Problemen kommt. Problematisch kann es insbesondere bei entsprechenden Tischen in VIP-Flugzeugen sein, bei denen die Höhenverstellung üblicherweise von den Stirnseiten des Tisches her von Flugbegleitern durchgeführt wird. Dabei kommt es regelmäßig zu einer ungleichmäßigen Kraftbeaufschlagung der Hubsäulen.

Eine Hubeinrichtung der eingangs genannten Art ist aus EP 1 987 734 B1, oder auch aus DE 20 2006 012 066 U1 bekannt. Ausgehend davon liegt der vorliegenden Erfindung die Aufgabe zugrunde, eine Hubeinrichtung der eingangs genannten Art zu schaffen, die eine synchrone Höhenverstellung erleichtert, eine sichere Arretierung in der gewünschten Höhe ermöglicht und einfach aufgebaut ist.

Gelöst wird diese Aufgabe dadurch, dass eine Arretiereinrichtung zum Arretieren jedes Zugelements mittels kraftschlüssigen und/oder formschlüssigen Angriffs an diesem Zugelement vorgesehen ist und die Arretiereinrichtung zusätzlich zur Synchronisation der Bewegung der Zugelemente ausgebildet ist.

Zunächst seien einige im Rahmen der Erfindung verwendete Begriffe erläutert. Eine höhenverstellbare Vorrichtung kann erfindungsgemäß insbesondere ein Möbel- oder Einrichtungsstück umfassen, beispielhaft genannt seien Tische, Arbeitsplatten oder dergleichen.

Mit den Standelementen steht die Vorrichtung auf der Aufstellfläche auf. Es kann sich beispielsweise um Tischbeine bzw. deren relativ zur Aufstellfläche unbewegliche Teile handeln.

Relativ zu jedem Standelement ist ein Hubelement höhenverstellbar. Die Hubelemente tragen beispielsweise eine Tischplatte oder dergleichen.

Zugelemente im Sinne der Erfindung können die für die Höhenverstellung erforderlichen Zugkräfte übertragen, es kann sich beispielsweise um bevorzugt flexible Riemen, Bänder, Ketten oder dergleichen handeln. Mittels Umlenkeinrichtungen sind sie zum Anheben jedes Hubelements relativ zum zugehörigen Standelement ausgebildet. Die Umlenkeinrichtungen, bevorzugt Umlenkrollen, können sowohl zur bloßen Kraftumlenkung der Zugelemente dienen als auch den Hubvorgang im Sinne eines Flaschenzugs unterstützen. Beispielsweise kann erfindungsgemäß eine Umlenkeinrichtung im unteren Bereich eines Hubelements angeordnet sein, mittels dieser Umlenkeinrichtung erfolgt ein Anheben im Sinne eines Flaschenzugs mittels eines darum um etwa 180° umgelenkten Zugelements.

Jedes Zugelement ist kraftschlüssig und/oder formschlüssig an zwei Hubeinrichtungen befestigt. Bevorzugt erfolgt die Befestigung mit je einem Ende eines Zugelements an den statischen Bereichen (Standelement) jeweils einer Hubeinrichtung. Die Kinematik ist dergestalt ausgebildet, dass eine Längung im Bereich der ersten Hubeinrichtung eine synchrone Verkürzung im Bereich der zweiten Hubeinrichtung bewirkt. Dies synchronisiert, wie unten noch näher darzustellen sein wird, die Hubbewegungen von zwei Hubeinrichtungen.

Jedes Zugelement ist zum Anheben nur eines Hubelements relativ zum zugehörigen Standelement ausgebildet. Zwei Hubeinrichtungen sind also erfindungsgemäß durch wenigstens zwei Zugelemente miteinander verbunden, jedes dieser Zugelemente ist (bevorzugt über Umlenkrollen) zum Anheben nur eines Hubelements durch Verkürzen im Bereich dieses Hubelements ausgebildet. Die beiden Zugelemente wirken durch gegenläufige Bewegung miteinander zusammen, bewirken die Hubbewegung beider Hubelemente und die Synchronisierung dieser Bewegung.

Erfindungsgemäß ist vorgesehen, dass eine Arretiereinrichtung zum Arretieren jedes Zugelements mittels kraftschlüssigen und/oder formschlüssigen Angriffs an diesem Zugelement vorgesehen ist. Durch das Arretieren jedes Zugelements werden die weitere Bewegung dieser Zugelemente und damit auch die Hubbewegung der Hubeinrichtung blockiert bzw. arretiert.

Bei der erfindungsgemäßen Vorrichtung haben die Zugelemente somit die Doppelfunktion, einerseits die Hubbewegung zu synchronisieren und andererseits die eingestellte Höhenstellung zu arretieren, indem durch die erfindungsgemäße Arretiereinrichtung diese Zugelemente selbst blockiert werden. Erfindungsgemäß sind separate und häufig störanfällige Arretierungen in den Hubeinrichtungen selbst nicht erforderlich.

Die erfindungsgemäße Arretiereinrichtung ist zusätzlich so ausgebildet, dass die Bewegung der Zugelemente synchron erfolgt. Dies bedeutet, dass die Arretiereinrichtung die üblicherweise gegenläufigen Bewegungen von beispielsweise zwei Zugelementen durch entsprechende Einrichtungen in dieser Arretiereinrichtung dergestalt kinematisch koppelt, dass eine Bewegung eines Zugelements in eine Richtung eine bevorzugt gegenläufige synchrone Bewegung des zweiten Zugelements bewirkt. Diese Synchronisation durch die Arretiereinrichtung ist bevorzugt zusätzlich zu der Synchronisation durch die Kinematik der Verbindung der Zugelemente mit Standelementen und Hubelementen vorgesehen und verbessert Betrieb und insbesondere gleichmäßige Hubbewegung der erfindungsgemäßen Vorrichtung. Insbesondere kann eine solche Synchronisation durch die Arretiereinrichtung dann vorgesehen sein, wenn diese zum Antrieb der Zugelemente ausgebildet ist.

Erfindungsgemäß ist es bevorzugt, dass jedes Zugelement mit jedem Ende kraftschlüssig mit je einem Standelement verbunden ist; und dass es im Bereich einer Hubeinrichtung über einen am Hubelement angeordneten Flaschenzug geführt ist. Die Verkürzung des Zugelements im Bereich des Hubelements mit Flaschenzug hebt das entsprechende Hubelement an, die synchrone Längung des Zugelements im Bereich der zweiten Hubeinrichtung wird bevorzugt in unten in den Ausführungsbeispielen dargestellter Weise über im oberen Bereich des Hubelements der zweiten Hubeinrichtung angeordnete Umlenkrollen genutzt und synchronisiert damit zwangsläufig auch die Hubbewegung dieses zweiten Hubelements, indem es ein zu starkes Anheben dieses zweiten Hubelements verhindert, da dann eine zusätzliche Längung des Zugelements erforderlich wäre.

Erfindungsgemäß ist es bevorzugt, wenn die Arretiereinrichtung zum kraftschlüssigen und/oder formschlüssigen Angriff an jedes Zugelement im Bereich der Führung dieser Zugelemente zwischen den Hubeinrichtungen ausgebildet ist. Insbesondere kann sie erfindungsgemäß als Zentraleinheit ausgebildet sein, die sämtliche Zugelemente in einem Bereich mittig zwischen den Hubeinrichtungen (Tischbeinen) arretieren kann. Die Arretierung lediglich in einer Zentraleinheit erleichtert signifikant die Handhabung und Bedienung. Insbesondere ist es erfindungsgemäß nicht erforderlich, separate Arretierungen in den einzelnen Hubeinrichtungen vorzusehen und gegebenenfalls komplexe Einrichtungen zur Verteilung eines Arretiersignals an mehrere Arretiereinrichtungen in diesen Hubeinrichtungen. Eine zentrale Arretierung bewirkt zudem eine gleichförmige Kraftverteilung auf die verschiedenen Hubeinrichtungen.

Die Arretiereinrichtung kann zusätzlich zum Antrieb der Zugelemente ausgebildet sein. Sie kann somit zum manuellen oder motorischen Antrieb wenigstens eines, bevorzugt aller Zugelemente ausgebildet sein, so dass durch Betätigung des Antriebs eine Höhenverstellung erfolgt. Bei dieser Ausführungsform der Erfindung dienen die Zugelemente somit nicht nur zur Synchronisation der Hubbewegung, während die Hubkraft beispielsweise durch Drücken auf oder Ziehen an der Tischplatte aufgebracht wird. Stattdessen dienen sie zusätzlich unmittelbar zur Betätigung der Hubeinrichtungen.

Erfindungsgemäß weist die Arretiereinrichtung eine Welle (bevorzugt mit einem darauf aufgesetzten Zahnrad, Reibrad oder dergleichen) zur kraftschlüssigen und/oder formschlüssigen Bewegung, Arretierung und Synchronisation der Zugelemente auf. Der Begriff Welle bezeichnet ein Element, das durch eine Rotation eine entsprechende Longitudinalbewegung des Zugelements bzw. der Zugelemente bewirken kann. Zwischen Welle (bzw. Zahnrad oder Reibrad) und Zugelement kann Kraftschluss bzw. Reibschluss vorliegen, bevorzugt für die Synchronisation der Bewegungen ist erfindungsgemäß jedoch ein Formschluss.

Besonders bevorzugt ist es daher erfindungsgemäß, dass die Zugelemente Zahnriemen und die Welle damit kämmende Zahnräder aufweisen. Dabei kann erfindungsgemäß vorgesehen sein, dass die Arretierung der Zugelemente durch Blockieren einer Drehbewegung der Welle erfolgt. Auf der Welle aufgesetzte Zahnräder oder Reibräder können beispielsweise durch eine Passfederverbindung mit der Welle verbunden sein.

Erfindungsgemäß sind zur Sicherung des Kraftschlusses und/oder Formschlusses zwischen Welle und Zugelementen im Bereich des Vorlaufs und/oder Nachlaufs der Zugelemente relativ zur Welle zusätzliche Umlenkrollen vorgesehen. Diese Umlenkrollen können beispielsweise bewirken, dass Zahnriemen über einen hinreichend großen Umfangsabschnitt der Welle geführt werden und sich damit ein sicherer Formschluss und/oder Kraftschluss ergibt. Die Umlenkrollen können frei drehend auf einer Achse gelagert sein, d. h. nicht kinematisch gekoppelt mit der zuvor beschriebenen Welle. Alternativ können sie drehfest mit der Welle verbunden sein. Die drehfeste Verbindung erfolgt dabei vorzugsweise nicht lediglich über die Zugelemente, beispielsweise Zahnriemen, sondern zusätzlich durch eine geeignete kinematische Verbindung wie beispielsweise Zahnräder oder dergleichen.

Bevorzugt sind die Zugelemente so ausgebildet, dass sie im Betrieb unter vorgesehenen Betriebsbedingungen keine wesentliche Längung erfahren. Keine wesentliche Längung bedeutet, dass eine etwaige Dehnung/Längung den Betrieb der Hubeinrichtung und die Synchronität der Hubbewegung nicht beeinträchtigt. Die Zugelemente können aus entsprechend zugfestem Material gefertigt sein oder Verstärkungselemente aufweisen. Beispielsweise können Zahnriemen mit Stahlsträngen versehen sein.

Die erfindungsgemäße Vorrichtung kann mit zwei Hubeinrichtungen versehen sein, beispielsweise als Tisch mit zwei Hubsäulen. Eine solche Ausgestaltung kann beispielsweise als Tisch in Fahrzeugen oder Flugzeugen, beispielsweise VIP-Flugzeugen, Verwendung finden. Die erfindungsgemäße Vorrichtung kann unabhängig von der Zahl der Hubeinrichtungen bevorzugt als Tisch ausgebildet sein.

Bei der Ausgestaltung als Tisch ist die Arretiereinrichtung bevorzugt als Zentraleinheit unterhalb der Tischplatte zwischen den Hubeinrichtungen (Tischbeinen bzw. Hubsäulen) ausgebildet.

Die erfindungsgemäße Vorrichtung kann wenigstens eine Einrichtung zur Aufnahme von Hublasten aufweisen. Beispielsweise können Gasdruckfedern in den Hubeinrichtungen angeordnet sein, die beispielsweise die Gewichtskraft des höhenverstellbaren Teils der Vorrichtung weitgehend kompensieren, oder etwas überkompensieren. Dies erleichtert eine manuelle Höhenverstellung und/oder erlaubt eine Höhenverstellung mittels Antrieb der Zugelemente unter Aufbringung geringerer Kräfte.

Zur Erläuterung der erfindungsgemäßen Vorrichtung wird auf die vorstehenden Ausführungen verwiesen.

Die Erfindung wird nun anhand vorteilhafter Ausführungsformen unter Bezugnahme auf die beigefügten Zeichnungen beispielhaft beschrieben. Es zeigen:
- Figur la, 1b:: eine schematische Darstellung des Grundprinzips der Höhenverstellung wie es in der erfindungsgemäßen höhenverstellbaren Vorrichtung genutzt wird;
- Figur 2:: eine schematische Darstellung eines Ausführungsbeispiels einer erfindungsgemäßen Vorrichtung;
- Figur 3:: eine schematische Darstellung eines Ausführungsbeispiels einer Arretierungseinrichtung;
- Figur 4:: eine schematische Darstellung eines Ausführungsbeispiels einer Umlenkrichtung in einer Hubeinrichtung;
- Figuren 5- 7:: schematische Darstellungen eines Ausführungsbeispiels einer Spanneinrichtung zum Spannen der Zugelemente.

Mit Hilfe der Figuren 1a und 1b wird im Folgenden das Grundprinzip einer Höhenverstellung, wie sie in gemäß eines Ausführungsbeispiels einer erfindungsgemäßen Vorrichtung 1 genutzt wird, dargestellt. Die Erläuterung erfolgt gemäß des Ausführungsbeispiels mit einer ersten Hubeinrichtung 2 und einer zweiten Hubeinrichtung 3. Die erste Hubeinrichtung 2 umfasst ein erstes Standelement 4 sowie ein erstes Hubelement 5, das in das erste Standelement 4 hinein- und herausbewegbar ist, sowie weiterhin ein erstes Zugelement 6. Analog umfasst die zweite Hubeinrichtung ein zweites Standelement 7, ein zweites Hubelement 8 sowie ein zweites Zugelement 9. Das erste Zugelement 6 ist in der ersten Hubeinrichtung 2 mit dem ersten Standelement 4 am ersten Verbindungspunkt 17 verbunden und wird vertikal nach oben geführt und über eine erste vordere Umlenkrolle 10 einer ersten Umlenkeinrichtung 11 horizontal zu einer zweiten vorderen Umlenkrolle 12 einer zweiten Umlenkeinrichtung 13 der zweiten Hubeinrichtung 3 geführt und dort über die zweite vordere Umlenkrolle 12 vertikal nach unten und über eine untere Umlenkrolle 14 erneut nach oben geführt und mit dem zweiten Standelement 7 am zweiten Verbindungspunkt 16 verbunden. Analog zum ersten Zugelement 6 ist das zweite Zugelement 9 mit dem zweiten Standelement 7 am zweiten Verbindungspunkt 16 verbunden und wird vertikal nach oben zu einer zweiten hinteren Umlenkrolle 18 und von dort horizontal zu einer ersten hinteren Umlenkrolle 19 geführt. In der ersten Hubeinrichtung 2 wird das zweite Zugelement 9 von der ersten hinteren Umlenkrolle 19 vertikal nach unten zu einer ersten unteren Umlenkrolle 15, von dort nach oben geführt und am Verbindungspunkt 17 mit dem ersten Standelement 4 verbunden.

Eine Höhenverstellung erfolgt über eine Bewegung des ersten und/ oder des zweiten Zugelementes 6, 9. Die Bewegung wird durch das Beaufschlagen von Kraft an den Zugelementen 6, 9 ausgelöst. Dabei sind zwei Varianten möglich. Bei der einen Variante wird ein Zugelement mit einer Kraft beaufschlagt. Dies führt zu einer Bewegung des Zugelementes und dem nachfolgend beschriebenen Bewegungsablauf. Gemäß einer zweiten Variante erfolgt die Kraftbeaufschlagung auf beide Zugelemente gleichzeitig, dergestalt dass eine gegenläufige Bewegung der Zugelemente synchron ausgelöst wird. Die nachfolgend beschriebenen Bewegungsabläufe der Zugelemente 6, 9 laufen dann synchron ab.

Eine Bewegung des zweiten Zugelementes 9 nach links führt aufgrund der Verbindung des zweiten Zugelementes 9 mit dem zweiten Standelement 7 zu einem Anheben des zweiten Hubelements 8. Das Anheben des zweiten Hubelements 8 führt zu einer Längung der Wegstrecke 20 zwischen der ersten vorderen Umlenkrolle 10 und dem ersten Verbindungspunkt 17 und einer synchronen Verkürzung zwischen dem zweiten Verbindungspunkt 16 und der zweiten unteren Rolle 14. Synchron dazu kommt es zu einer Längung 22 zwischen der zweiten hinteren Umlenkrolle 18 und dem zweiten Verbindungspunkt 16, die zu einer synchronen Verkürzung 23 zwischen dem ersten Verbindungspunkt 17 und der ersten unteren Umlenkrolle 15 der ersten Hubeinrichtung 2 führt, wobei das erste Hubelement 5 aufgrund der Verkürzung der Wegstrecke 23 vom ersten Zugelement 6 nach oben gezogen, also angehoben wird. Eine Bewegung des ersten Zugelementes 6 nach rechts hätte einen analogen Bewegungsablauf zur Folge.

Eine Bewegung des zweiten Zugelementes 9 nach rechts führt zu einem Absenken des ersten und zweiten Hubelementes 5, 8, da auf diese Weise die Wegstrecke 20 in der ersten Hubeinrichtung verkürzt wird. Die Verkürzung der Wegstrecke 20 hat zur Folge, dass das erste Hubelement 5 durch das zweite Zugelement 9 in das erste Standbein 4 zurückgezogen, also abgesenkt wird. Synchron dazu kommt es zu einer Längung der Wegstrecke 23 in der ersten Hubeinrichtung 2. Die Längung der Wegstrecke 23 führt dazu, dass die Wegstrecke 22 verkürzt wird, wodurch wiederum das zweite Hubelement 8 in das zweite Standelement 7 gezogen, also ebenfalls abgesenkt wird. Auch hier gilt, dass eine Bewegung des ersten Zugelements 6 nach rechts einen analogen Bewegungsablauf der Hubeinrichtungen 2, 3 zur Folge hat.

Ein erstes Ausführungsbeispiel für eine erfindungsgemäße höhenverstellbare Vorrichtung 1 ist in Fig. 2 dargestellt. Die dargestellte Vorrichtung umfasst eine erste Hubeinrichtung 2 mit einem ersten Standelement 4 und einem Hubelement 5. Weiterhin umfasst die Vorrichtung eine zweite Hubeinrichtung 3, die aus einem zweiten Standelement 7 und einem zweiten Hubelement 8 besteht. Bei beiden Hubeinrichtungen 2, 3 sind die Hubelemente 5, 8 in die Standelemente 4, 7 hinein- und wieder herausbewegbar und umgekehrt. Auf den Hubeinrichtungen 2, 3 ist eine Traverse 25 angeordnet, welche die Hubeinrichtungen 2, 3 miteinander verbindet.

Zusätzlich zu der schematischen Darstellung des Grundprinzips weist die Vorrichtung 1 gemäß dem Ausführungsbeispiel eine Arretierungseinrichtung 26 auf, durch die beide Zugelemente 6, 9 geführt sind und die so ausgebildet ist, dass über sie eine Arretierung der Bewegung der Zugelemente 6, 9 erzeugt werden kann. Die Arretierungseinrichtung 26 ist mittig an der Traverse 25 zwischen den beiden Hubeinrichtungen 2, 3 angeordnet. Durch die mittige Anordnung der Arretierungseinrichtung 26 zwischen den Hubeinrichtungen 2, 3 sind die Weglängen zwischen den Hubeinrichtungen gleich lang, wodurch eine synchrone Übertragung der auftretenden Zugkräfte auf die Hubeinrchtungen 2, 3 erreicht wird, die wiederum zur Folge hat, dass die Hubelemente 5, 8 gleichzeitig auf- oder abwärts bewegt werden und ein Verkanten vermieden wird. Auch im arretierten Zustand kann bei einseitiger Belastung ein Verkanten durch die synchrone Übertragung der Zugkräfte ein Verkanten zuverlässig vermieden werden.

Die Fig. 3 zeigt eine mögliche Ausführungsform für eine erfindungsgemäße Arretierungseinrichtung 26. Die Arretierungseinrichtung 26 besteht aus einer Deckplatte 27, über die die Arretierungseinrichtung 26 an der Traverse 25 befestigt werden kann sowie zwei Seitenteilen 28. Das erste und zweite Zugelement 6, 9 werden mittig jeweils über eine erste und zweite zentrale Umlenkrolle 29, 30 durch die Arretierungseinrichtung 26 geführt. Die zentralen Umlenkrollen 29, 30 sind mit einer zentralen Welle 31 drehfest verbunden. Zusätzlich sind zu jedem Zugelement 6, 9 vor und hinter den zentralen Umlenkrollen 29, 30 seitliche Umlenkrollen 32, 33, 34, 35 vorgesehen, wobei die nebeneinander liegenden seitlichen Umlenkrollen 32, 34 und 33, 35 jeweils lose gelagert auf einer gemeinsamen Achse 36, 37 angeordnet sind. Um die erforderliche gegensätzliche Bewegungsrichtung der Zugelemente 6, 9 zu ermöglichen, wird das erste Zugelement 6 über die Unterseite der ersten zentralen Umlenkrolle 29 und das zweite Zugelement 9 über die Oberseite der zweiten zentralen Umlenkrolle 30 geführt. Die Führung durch die seitlichen Umlenkrollen 32, 33, 34, 35 ist dementsprechend angepasst. Die Bewegung der Zugelemente 6, 9 erfolgt vorzugsweise über eine Drehung der zentrale Welle 31, die zu diesem Zweck mit einem Elektromotor oder einer Kurbel (beide nicht dargestellt) verbunden sein kann.

Die zentrale Welle 31 ist in verschiedenen Positionen blockierbar. In dem dargestellten Ausführungsbeispiel ist an der zentralen Welle 31 eine Arretierscheibe 38 befestigt, an deren Umfang verschiedene Bohrungen vorgesehen sind, in die ein federbelasteter Rastbolzen 39 zu Arretierungszwecken geführt werden kann. Der Rastbolzen ist in einem Seitenteil 28 der Arretierungseinrichtung 26 befestigt und setzt sich bedingt durch die Federkraft in die nächste Bohrung. Über einen Bowdenzug oder ein Stangensystem besteht die Möglichkeit, den Rastbolzen 39 von anderen Positionen (z. B. Stirnseite der Tischplatte) zu lösen bzw. zu setzen.

Die Zugelemente 6, 9 können als Zahnriemen ausgeführt sein. Als Zahnriemen können z. B. Zahnriemen des Herstellers Mädler GmbH, der mit dem HTD-Profil versehen ist, eingesetzt werden. Dieses Profil zeichnet sich durch die Nutzung bei Hochleistungsriemen aus, sorgt für einen spielarmen Riementrieb. Gewählt wurde ein TPU-Riemen (Thermoplastisches Polyurethan) mit Stahlzugstrang (siehe: http://www.maedler.de/product/1643/ 1616/945/zahnriemen-meterware-pu-profil-htd). Die Umlenkrollen werden entsprechend als Zahnriemenräder ausgeführt.

In der Figur 4 ist ein Ausführungsbeispiel für eine Umlenkeinrichtung 11, 13 in einer Hubeinrichtung 2, 3 dargestellt, wobei es sich in dem dargestellten Fall um die zweite Hubeinrichtung 3 mit der Umlenkeinrichtung 13 handelt. Die erste Hubeinrichtung 2 mit der Umlenkeinrichtung 11 ist analog dazu ausgebildet. Die Umlenkeinrichtung 13 umfasst eine zweite vordere und hintere Umlenkrolle 12, 18, die beide lose auf einer Achse 40 angeordnet sind. Die Achse 40 ist vorzugsweise drehbar über eine Laufbuchse 42 an dem Hubelement 8 angeordnet und über einen Stellring 43 fixiert. Alternativ kann die Achse 40 auch drehfest, vorzugsweise durch eine Übergangspassung, mit der Hubeinrichtung 3 verbunden sein; auf der drehfesten Achse 40 sind dann Umlenkrollen über Laufbuchsen drehbar gelagert. Das zweite Zugelement 9 wird über eine zweite untere Umlenkrolle 14 umgelenkt , wieder nach oben geführt und zusammen mit dem ersten Zugelement 6 an dem zweiten Standelement 7 über eine Riemenklemmplatte, die aus einer Hilfsplatte 44, einem Distanzstück 45 und einer Klemmplatte 46 besteht, befestigt.

Aufgrund der formschlüssigen Verbindung der Zugelemente 6, 9 zu der zentralen Welle 31, die arretiert wird, ist es notwendig, alle vier Teilstücke der Zugelemente 6, 9 einzeln zu spannen. Ein Ausführungsbeispiel für eine mögliche Spanneinrichtung 60 kann den Figuren 5, 6 und 7 entnommen werden, die die Spanneinrichtung 60 an einer zweiten Hubeinrichtung 3 zeigen. Für die erste Hubeinrichtung 2 ist die Ausbildung der Spanneinrichtung 60 entsprechend analog. In der Figur 5 ist das zweite Hubelement 8 der zweiten Hubeinrichtung 3 dargestellt. An dem zweiten Hubelement 8 sind die zweiten Umlenkrollen 12, 18 auf der Achse 40 angeordnet über die die Zugelemente 6, 9 geführt sind. Das zweite Hubelement 8 ist an der Traverse 50 befestigt. Die Traverse 50 verbindet die erste und zweite Hubeinrichtung 2, 3 miteinander. Zudem ist an der Traverse 50 auch die Arretierungseinrichtung 26 befestigt. In der Fig. 6 ist dargestellt, dass die Traverse 50 oberhalb der Befestigung mit der zweiten Hubeinrichtung 3 eine Öffnung aufweist, in der die Spanneinrichtung 60 angeordnet ist. Wie in Figur 7 detaillierter dargestellt, umfasst die Spanneinrichtung 60 Spannblöcke 70, die mit den oberen Umlenkrollen 12, 18 verbunden sind (nicht dargestellt). Die Spannblöcke 70 sind in Spannplatten 71 aufgenommen und über Halteschrauben 73 verbunden. Über Justierschrauben 72 erfolgt ein Verschieben der Spannplatten 71, wobei die Spannplatten kurze Langlöcher 74 aufweisen, in denen die Halteschrauben 73 geführt werden. Bei Verstellung zu der Arretierungseinrichtung 26 nach innen, verringert sich die Riemenspannung, bei Verstellung nach außen vergrößert sich die Riemenspannung.

## Patentansprüche

1. Höhenverstellbare Vorrichtung (1), mit wenigstens zwei synchron höhenverstellbaren Hubeinrichtungen (2, 3), die jeweils ein Standelement (4, 7) und ein relativ dazu höhenverstellbares Hubelement (5, 8) aufweisen, wobei die Höhenverstellung durch Zugelemente (6, 9) erfolgt, die durch Umlenkeinrichtungen (11, 13) zum Anheben jedes Hubelements (5, 8) relativ zum zugehörigen Standelement (4, 7) ausgebildet sind;
wobei jedes Zugelement (6, 9) kraftschlüssig und/oder formschlüssig an zwei Hubeinrichtungen (2, 3) befestigt ist und eine Längung im Bereich der ersten Hubeinrichtung (2) eine synchrone Verkürzung im Bereich des zweiten Hubeinrichtung (3) bewirkt; und
jedes Zugelement (6, 9) zum Anheben nur eines Hubelements (5, 8) relativ zum zugehörigen Standelement (4, 7) ausgebildet ist;
wobei eine Arretiereinrichtung (26) zum Arretieren jedes Zugelements (6, 9) mittels kraftschlüssigen und/oder formschlüssigen Angriffs an diesem Zugelement (6, 9) vorgesehen ist und die Arretiereinrichtung (26) zusätzlich zur Synchronisation der Bewegung der Zugelemente (6, 9) ausgebildet ist;
wobei die Arretiereinrichtung (26) eine Welle (31) zur kraftschlüssigen und/oder formschlüssigen Bewegung, Arretierung und Synchronisation der Zugelemente (6, 9) aufweist und **dadurch gekennzeichnet, dass** im Bereich des Vorlaufs und/oder Nachlaufs der Zugelemente (6, 9) relativ zur Welle (31) Umlenkrollen (32, 33, 34, 35) zur Sicherung des Kraftschlusses und/oder Formschlusses der Zugelemente (6,9) mit der Welle (31) vorgesehen sind.

2. Vorrichtung nach Anspruch 1, **dadurch gekennzeichnet, dass** jedes Zugelement (6, 9) mit jedem Ende kraftschlüssig und/oder formschlüssig mit je einem Standelement (4, 7) verbunden ist; und dass es im Bereich einer Hubeinrichtung (2, 3) über einen am Hubelement (5, 8) angeordneten Flaschenzug geführt ist.

3. Vorrichtung nach Anspruch 1 oder 2, **dadurch gekennzeichnet, dass** die Arretiereinrichtung (26) zum kraftschlüssigem und/oder formschlüssigem Angriff an jedes Zugelement (6, 9) im Bereich der Führung dieser Zugelemente (6, 9) zwischen den Hubeinrichtungen (2, 3) ausgebildet ist.

4. Vorrichtung nach einem der Ansprüche 1 bis 3, **dadurch gekennzeichnet, dass** die Arretiereinrichtung (26) zusätzlich zum Antrieb der Zugelemente (6, 9) ausgebildet ist.

5. Vorrichtung nach einem der Ansprüche 1 bis 4, **dadurch gekennzeichnet, dass** die Zugelemente (6, 9) Zahnriemen und die Welle (31) damit kämmende Zahnräder aufweisen.

6. Vorrichtung nach einem der Ansprüche 1 bis 5, **dadurch gekennzeichnet, dass** die Arretierung der Zugelemente (6, 9) durch Blockieren einer Drehbewegung der Welle (31) erfolgt.

7. Vorrichtung nach einem der Ansprüche 1 bis 6, **dadurch gekennzeichnet, dass** die Umlenkrollen (32, 33, 34, 35) vorzugsweise drehbar auf einer Achse (36, 37) gelagert sind.

8. Vorrichtung nach einem der Ansprüche 1 bis 7, **dadurch gekennzeichnet, dass** die Verbindung von Reibrädern und/oder Zahnrädern mit der Welle (31) über eine Passfederverbindung erfolgt.

9. Vorrichtung nach einem der Ansprüche 1 bis 8, **dadurch gekennzeichnet, dass** die Zugelemente (6, 9) so ausgebildet sind, dass sie im Betrieb unter vorgesehenen Betriebsbedingungen keine wesentliche Längung erfahren.

10. Vorrichtung nach einem der Ansprüche 1 bis 9, **dadurch gekennzeichnet, dass** sie zwei Hubeinrichtungen (2, 3) aufweist.

11. Vorrichtung nach einem der Ansprüche 1 bis 10, **dadurch gekennzeichnet, dass** sie als Tisch ausgebildet ist.

12. Vorrichtung nach Anspruch 11, **dadurch gekennzeichnet, dass** die Arretiereinrichtung (26) als Zentraleinheit unterhalb der Tischplatte zwischen den Hubeinrichtungen (2, 3) ausgebildet ist.

13. Vorrichtung nach einem der Ansprüche 1 bis 12, **dadurch gekennzeichnet, dass** sie wenigstens eine Einrichtung zur Aufnahme von Hublasten aufweist.

## Claims

1. Height-adjustable apparatus (1), with at least two synchronously height-adjustable lifting devices (2, 3) which in each case have a stand element (4, 7) and a lifting element (5, 8) which is height-adjustable relative to the former, the height adjustment taking place by way of flexible drive elements (6, 9) which are configured by way of deflection devices (11, 13) to raise each lifting element (5, 8) relative to the associated stand element (4, 7);
each flexible drive element (6, 9) being fastened in a non-positive and/or positively locking manner to two lifting devices (2, 3), and lengthening in the region of the first lifting device (2) bringing about synchronous shortening in the region of the second lifting device (3); and
each flexible drive element (6, 9) being configured to raise only one lifting element (5, 8) relative to the associated stand element (4, 7);
a locking device (26) being provided for locking each flexible drive element (6, 9) by means of a non-positive and/or positively locking action on the said flexible drive element (6, 9), and the locking device (26) additionally being configured for the synchronization of the movement of the flexible drive elements (6, 9);
the locking device (26) having a shaft (31) for the non-positive and/or positively locking movement, locking and synchronization of the flexible drive elements (6, 9), and **characterized in that** deflection rollers (32, 33, 34, 35) for securing the non-positive connection and/or positively locking connection of the flexible drive elements (6, 9) to the shaft (31) are provided in the region of the forerun and/or backlash of the flexible drive elements (6, 9) relative to the shaft (31).

2. Apparatus according to Claim 1, **characterized in that** each flexible drive element (6, 9) is connected by way of each end in a non-positive and/or positively locking manner to in each case one stand element (4, 7), and **in that** it is guided in the region of a lifting device (2, 3) via a pulley which is arranged on the lifting element (5, 8).

3. Apparatus according to Claim 1 or 2, **characterized in that** the locking device (26) is configured for the non-positive and/or positively locking action on each flexible drive element (6, 9) in the region of the guide of the said flexible drive elements (6, 9) between the lifting devices (2, 3).

4. Apparatus according to one of Claims 1 to 3, **characterized in that** the locking device (26) is additionally configured for driving the flexible drive elements (6, 9).

5. Apparatus according to one of Claims 1 to 4, **characterized in that** the flexible drive elements (6, 9) have toothed belts, and the shaft (31) has gearwheels which mesh with the said toothed belts.

6. Apparatus according to one of Claims 1 to 5, **characterized in that** the locking of the flexible drive elements (6, 9) takes place by way of blocking of a rotational movement of the shaft (31).

7. Apparatus according to one of Claims 1 to 6, **characterized in that** the deflection rollers (32, 33, 34, 35) are preferably mounted rotatably on an axle (36, 37).

8. Apparatus according to one of Claims 1 to 7, **characterized in that** the connection of friction wheels and/or gearwheels to the shaft (31) takes place via a feather key connection.

9. Apparatus according to one of Claims 1 to 8, **characterized in that** the flexible drive elements (6, 9) are configured in such a way that they do not experience any substantial lengthening during operation under provided operating conditions.

10. Apparatus according to one of Claims 1 to 9, **characterized in that** it has two lifting devices (2, 3).

11. Apparatus according to one of Claims 1 to 10, **characterized in that** it is configured as a table.

12. Apparatus according to Claim 11, **characterized in that** the locking device (26) is configured as a central unit below the tabletop between the lifting devices (2, 3) .

13. Apparatus according to one of Claims 1 to 12, **characterized in that** it has at least one device for absorbing lifting loads.

## Revendications

1. Dispositif réglable en hauteur (1) comprenant au moins deux moyens de levage (2, 3), réglables en hauteur de manière synchrone, qui comportent chacun un élément de support (4, 7) et un élément de levage (5, 8) réglable en hauteur par rapport à celui-ci, le réglage en hauteur étant effectué par des éléments de traction (6, 9) qui sont formés par des moyens de déviation (11, 13) destinés à soulever chaque élément de levage (5, 8) par rapport à l'élément de support associé (4, 7) ;
chaque élément de traction (6, 9) étant fixé en force et/ou par complémentarité de formes à deux moyens de levage (2, 3) et un allongement dans la zone du premier moyen de levage (2) provoquant un raccourcissement synchrone dans la zone du deuxième moyen de levage (3) ; et
chaque élément de traction (6, 9) étant conçu pour ne soulever qu'un élément de levage (5, 8) par rapport à l'élément de support associé (4, 7) ;
un moyen de blocage (26) étant prévu pour bloquer chaque élément de traction (6, 9) au moyen d'un engagement en force et/ou par complémentarité de formes avec cet élément de traction (6, 9) et le moyen de blocage (26) étant également conçu pour synchroniser le mouvement des éléments de traction (6, 9) ;
le moyen de traction (26) comportant un arbre (31) destiné à déplacer, bloquer et synchroniser en force et/ou par complémentarité de formes des éléments de traction (6, 9) et **caractérisé en ce que**
des galets de déviation (32, 33, 34, 35) destinés à assurer la liaison en force et/ou par complémentarité de formes des éléments de traction (6, 9) avec l'arbre (31) sont prévus dans la zone de course aller et/ou de la course retour des éléments de traction (6, 9) par rapport à l'arbre (31).

2. Dispositif selon la revendication 1, **caractérisé en ce que** chaque élément de traction (6, 9) est relié à chaque extrémité à un élément de support (4, 7) par une liaison en force et/ou par complémentarité de formes ; et **en ce qu'**il est guidé dans la zone d'un moyen de levage (2, 3) par un palan disposé au niveau de l'élément de levage (5, 8).

3. Dispositif selon la revendication 1 ou 2, **caractérisé en ce que** le moyen de blocage (26) est conçu pour s'engager, en force et/ou par complémentarité de formes, avec chaque élément de traction (6, 9) dans la zone de guidage de ces éléments de traction (6, 9) entre les moyens de levage (2, 3).

4. Dispositif selon l'une des revendications 1 à 3, **caractérisé en ce que** le moyen de blocage (26) est également conçu pour entraîner les éléments de traction (6, 9).

5. Dispositif selon l'une des revendications 1 à 4, **caractérisé en ce que** les éléments de traction (6, 9) comportent des courroies crantées et l'arbre (31) comporte des roues dentées en engrènement avec celles-ci.

6. Dispositif selon l'une des revendications 1 à 5, **caractérisé en ce que** le blocage des éléments de traction (6, 9) est effectué par blocage d'un mouvement de rotation de l'arbre (31).

7. Dispositif selon l'une des revendications 1 à 6, **caractérisé en ce que** les galets de déviation (32, 33, 34, 35) sont de préférence montés à rotation sur un axe (36, 37).

8. Dispositif selon l'une des revendications 1 à 7, **caractérisé en ce que** la liaison de roues à friction et/ou de roues dentées avec l'arbre (31) est effectuée par le biais d'une liaison à ressort d'ajustage.

9. Dispositif selon l'une des revendications 1 à 8, **caractérisé en ce que** les éléments de traction (6, 9) sont conçus de telle sorte qu'ils ne subissent pas d'allongement important lors du fonctionnement dans des conditions de fonctionnement prévues.

10. Dispositif selon l'une des revendications 1 à 9, **caractérisé en ce qu'**il comporte deux moyens de levage (2, 3).

11. Dispositif selon l'une des revendications 1 à 10, **caractérisé en ce qu'**il est conçu sous la forme d'une table.

12. Dispositif selon la revendication 11, **caractérisé en ce que** le moyen de blocage (26) est conçu comme une unité centrale sous le plateau de table entre les moyens de levage (2, 3).

13. Dispositif selon l'une des revendications 1 à 12, **caractérisé en ce qu'**il comporte au moins un moyen de réception de charges de levage.
